# EUROPÄISCHE PATENTSCHRIFT

(11) **EP 0 455 650 B1**
(45) Veröffentlichungstag und Bekanntmachung des Hinweises auf die Patenterteilung: **04.08.1993**
(21) Anmeldenummer: 90901574.5
(22) Anmeldetag: 10.01.1990
(51) Int. Cl.: B67D 1/04

(54) **ZAPFKOPF FÜR KEG-ARMATUREN**
TAP HEAD FOR KEG FITTINGS
TETE DE CANNETTE POUR ROBINETTERIE DE TONNELETS

(30) Priorität: 28.01.1989 DE 3902527
(43) Veröffentlichungstag der Anmeldung: 13.11.1991
(73) Patentinhaber: Mogler, Joachim, D-74016 Heilbronn/N. (DE)
(72) Erfinder: MOGLER, Joachim, D-7100 Heilbronn (DE); WIEDMANN, Helmut, D-7100 Heilbronn (DE)
(74) Vertreter: Hoeger, Stellrecht & Partner
(86) Internationale Anmeldenummer: EP9000051
(87) Internationale Veröffentlichungsnummer: WO9008729

(56) Entgegenhaltungen:
- EP-A- 0 224 380
- DK-B- 145 414
- FR-A- 2 059 613
- GB-A- 2 158 050
- US-A- 4 612 952

## Beschreibung

Die Erfindung betrifft einen Zapfkopf für Keg-Armaturen nach dem Oberbegriff des Patentanspruchs 1.

Ein Zapfkopf dieser Art ist aus der DE-OS 23 45 435 bekannt. Ähnliche Zapfköpfe sind in der GB-OS 21 76 466, dem DE-GM 77 28 989 und der FR-ZP 20 32 090 beschrieben.

Ein wesentlicher Bestandteil gattungsgemäßer Zapfköpfe ist der vom Betätigungshebel bewegte Schieber, der im Hinblick auf die Funktion des Zapfkopfes in zwei verschiedenen Endlagen verriegelt werden muß. Die Verriegelung erfolgt bisher mit Hilfe ineinandergreifender Rastmittel, von denen eines, beispielsweise in Gestalt eines Rastbolzens, in Richtung der Sperrstellung durch eine besondere Feder belastet ist. Der Aufbau der Feststellmittel ist also verhältnismäßig aufwendig und mithin störanfällig.

Es ist Aufgabe der Erfindung, einen gattungsgemäßen Zapfkopf so zu verbessern, daß er leicht und preiswert herstellbar ist und auch über längere Zeit hinweg störungsfrei arbeitet.

Die Aufgabe wird erfindungsgemäß durch die kennzeichnenden Merkmale des Patentanspruchs 1 gelöst.

Zapfköpfe aus Kunststoff sind zwar grundsätzlich aus dem DE-GM 79 33 172 und der DE-OS 33 07 489 bekannt, jedoch handelt es sich dabei um Zapfköpfe anderer Art, die keine federnden Verriegelungsmittel erfordern, so daß sich dort das der Erfindung zugrundeliegende Problem nicht stellt.

Es ist ferner bekannt, bei gattungsfremden Zapfgeräten (DE-GM 75 22 568, DE-OS 34 29 559, DE-OS 20 34 311 und DE-OS 25 15 498) federnde Schnappelemente, teilweise aus Kunststoff bestehend, einzusetzen. Soweit bei diesen Zapfgeräten die Schnappelemente überhaupt mit weiteren Teilen des Gerätes und nicht nur mit Getränkedosen zusammenwirken, handelt es sich um permanente Verrastungen, die - im Gegensatz zum Schieber des gattungsgemäßen Zapfkopfes - nicht ständig gelöst werden müssen.

Bevorzugte Ausführungsformen der Erfindung sind Gegenstand der Unteransprüche 2 bis 13. Verschiedene Merkmale dieser Unteransprüche sind aus der DE-OS 28 51 453 und der DE-OS 37 01 432 bekannt.

Die nachstehende Beschreibung bevorzugter Ausführungsformen der Erfindung dient im Zusammenhang mit beiliegender Zeichnung der weiteren Erläuterung. Es zeigen:
- Figur 1: eine Schnittansicht eines Zapfkopfes für eine Keg-Armatur;
- Figur 2: eine teilweise geschnittene Draufsicht des Zapfkopfes entlang der Linie 2-2 in Figur 1;
- Figur 3: eine Schnittansicht entlang der Linie 3-3 in Figur 2;
- Figur 4: eine Teilansicht ähnlich Figur 1 einer anderen Ausführungsform eines Zapfkopfes und
- Figur 5 und 6: Teilansichten ähnlich Figur 1 zweier wiederum anderer Ausführungsformen eines Zapfkopfes.

Der in Figur 1 bis 3 dargestellte Zapfkopf für eine Keg-Armatur besteht im wesentlichen aus folgenden Teilen: einem Gehäuse 1 mit einem Anschlußstutzen 2 für die Einleitung von Druckgas, z. B. Druckluft oder CO₂, und einer an der Unterseite des Gehäuses 1 angeordneten, an sich bekannten Gleitführung 3 mit deren Hilfe das Gehäuse 1 auf die Keg-Armatur eines Fasses, beispielsweise eines Bierfasses, in bekannter Weise aufgeschoben werden kann, so daß Zapfkopf und Keg-Armatur fest miteinander verbunden sind.

Im Gehäuse 1 ist ein mehr oder weniger hohlzylindrischer Schieber 4 in der Längsachse des Gehäuses verschieblich. Der Schieber 4 läuft oben in einen Anschlußstutzen 5 für die zu zapfende Flüssigkeit, beispielsweise Bier, aus. Im Innern des Schiebers 4 befindet sich lose ein Ventilkörper 6, der mit einem Ventilsitz 7 am Schieber 4 zusammenwirkt und ein Rückschlagventil für das gezapfte Bier bildet. Der Ventilkörper 6 weist, wie dargestellt, vier abstehende Flügel 8 auf, die eine Führung des Körpers 6 im kreiszylindrischen Hohlraum des Schiebers 4 bewirken. Der Ventilkörper 6 ist im Schieber 4 frei beweglich. Er könnte auch durch eine Rückholfeder vorgespannt sein.

Am Gehäuse 1 ist mittels eines horizontal durchgehenden Bolzens 9 ein Betätigungshebel 11 schwenkbar gelagert, der im Bereich des Gehäuses 1 (vgl. Figur 2) eine verhältnismäßig großräumige Aussparung 12 aufweist, mit welcher er den oberen Teil des Gehäuses umfaßt, so daß er aus der in Figur 1 mit ausgezogenen Linien dargestellten, oberen Stellung in eine strichpunktiert dargestellte untere Stellung verschwenkbar ist. Vom Betätigungshebel 11 stehen im Bereich der Aussparung 12 zwei Zapfen 13, 14 nach innen ab, die in Aussparungen 15 bzw. 16 eines einstückig am Schieber 4 ausgebildeten Querarms 17 eingreifen. Wenn der Betätigungshebel zwischen seinen beiden in Figur 1 dargestellten Stellungen verschwenkt wird, wird daher der Schieber 4 mitgenommen. Die obere Stellung ist die Offenstellung, die untere Stellung die Schließstellung des Zapfkopfes. In der Offenstellung kann der Zapfkopf von der Keg-Armatur abgenommen oder mit ihr verbunden werden. In der Schließstellung sind die Anschlußstutzen 2, 5 mit entsprechenden Durchlässen der Keg-Armatur für Gas bzw. Flüssigkeit verbunden.

Am Gehäuse 1 ist einstückig eine Federzunge 18 ausgebildet, die frei nach oben absteht und im oberen Bereich eine Rastkante 19 umfaßt. Wie dargestellt, greift das obere Ende der Federzunge ständig in die Aussparung 12 des Betätigungshebels 11 ein. Wenn der Betätigungshebel von seiner oberen in seine untere Lage verschoben wird, gerät die Federzunge 18 unter elastische Vorspannung, bis sie sich schließlich mit ihrer Rastkante 19 über der Oberseite des Betätigungshebels 11 befindet, wobei diese Kante über die Kante der Aussparung 12 vorspringt (Figur 2) und der Betätigungshebel 11 hierdurch in seiner unteren Lage verrastet ist.

Schließlich ist noch ein Gehäusedeckel 21 vorgesehen, der das Gehäuse 1 nach oben abschließt und eine obere Öffnung 22 für den Durchtritt des Anschlußstutzens 5 am Schieber 4 aufweist. Im Inneren des Gehäuses 1 ist innen eine ringförmige Dichtung 23 vorgesehen, die zur Keg-Armatur hin abdichtet.

Die Figur 3 zeigt den Zapfkopf mit dem Betätigungshebel 11 in seiner unteren Stellung, in welcher der Zapfkopf mit der Keg-Armatur flüssigkeits- und gasdicht verbunden ist. In dieser Stellung greift ein im unteren Bereich des Schiebers 4 einstückig ausgebildeter Ringbund 24 mit Gas-Durchlaßöffnungen 25 an der Innenflanke der ringförmigen Dichtung 23 an und preßt diese in der aus Figur 3 ersichtlichen Weise abdichtend gegen einen zugeordneten Teil 26 der in Figur 3 angedeuteten, an sich bekannten Keg-Armatur. Gleichzeitig hat in an sich bekannter Weise der untere Öffnungsrand 27 des nach unten geführten Schiebers 4 einen in Figur 3 schematisch und strichpunktiert eingezeichneten Teil 28 der Keg-Armatur nach unten verschoben und hierdurch den Durchlaß für die Flüssigkeit geöffnet. Durch den Anschlußstutzen 2 kann Druckgas in den Raum 29 (Figur 3) eintreten und von da durch die Durchlässe 25 in das von der Keg-Armatur versehene Faß gelangen, und zwar in den Bereich oberhalb des Flüssigkeitsspiegels, von wo es die Flüssigkeit, z. B. Bier, über einen fest im Faß angeordneten Stechdegen in den mit dem Teil 28 verbundenen Schieber 4 und von da über den Anschlußstutzen 5 und einen dort vorgesehenen Schlauch zu einer Zapfstelle drückt.

Wenn der Betätigungshebel 11 aus seiner unteren, verrasteten Stellung in die obere Stellung verbracht werden soll, drückt man, beispielsweise mit dem Daumen auf die Federzunge 18, so daß die Rastkante 19 in den Bereich der Aussparung 12 gelangt und der Betätigungshebel 11 hierauf ungehindert nach oben verschwenkt werden kann.

Das Gehäuse 1, der Schieber 4, der Betätigungshebel 11 und die als Feststellmittel verwendete Federzunge 18 bestehen aus Kunststoff, wobei für das Gehäuse 1 und den Schieber 4 vorzugsweise Kunststoffe mit guten relativen Gleiteigenschaften verwendet werden, beispielsweise Polyazetalharze unterschiedlicher Härte, wobei diese Stoffe auch ein Gleitmittel, beispielsweise Teflon, enthalten können. Für das Zapfen von Bier und anderen Getränken werden nahrungsmittelverträgliche Kunststoffe verwendet.

Wichtig ist es, daß die als Feststellmittel dienende, mit dem Betätigungshebel 11 zusammenwirkende Federzunge 18 einstückig am Gehäuse ausgebildet ist. Auf diese Weise ist die Fertigung und Wartung des Zapfkopfes einfach. Auch die mit der Federzunge 18 und ihrer Rastkante 19 zusammenwirkende Kante 31 an der Aussparung 12 des Betätigungshebels 11, die ebenfalls eine Rastkante bildet, ist selbstverständlich einstückig an diesem Betätigungshebel ausgebildet.

Wie aus der Zeichnung hervorgeht, besteht das Gehäuse 1 aus einem äußeren Gehäuseteil und einem inneren Gehäuseteil. Der innere Gehäuseteil dient als Gleitführung für den Schieber 4. Der innere Gehäuseteil ist im unteren, der Keg-Armatur zugekehrten Bereich des Schiebers 4 als in sich geschlossener Führungszylinder 32 ausgebildet. Von diesem Führungszylinder 32 stehen nach oben zwei federnde Laschen 33, 34 ab, die den oberen Bereich des Schiebers 4 führen. Die Laschen 33, 34 sind zusammen mit dem Führungszylinder 32 wiederum einstückige Bestandteile des Gehäuses 1.

Wie in Figur 1 dargestellt, bilden die federnden Laschen 31, 34 mit abgekröpften Endteilen einen oberen Anschlag für den Schieber 4, so daß dessen Laufweg nach oben hin begrenzt ist. Wie dargestellt, greifen in dieser Stellung die umgebogenen Enden der Laschen 33, 34 an dem mit dem Schieber 4 einstückigen Querarm 17 an.

Der obere Rand 35 des Führungszylinders 32 bildet einen unteren Anschlag für den Querarm 17 am Schieber 4, so daß hierdurch der Laufweg des Schiebers nach unten hin begrenzt ist. Wie Figur 3 zeigt, schlägt der Querarm 17 des Schiebers 4 in dessen unterer Endstellung auch an einem oberen Rand 30 des Gehäuses 1 an.

Dichtringe 36, 37 dienen der Abdichtung des Schiebers 4 im Führungszylinder 32.

Der Schieber 4 besteht, wie ebenfalls am besten aus Figur 1 ersichtlich, aus zwei Teilen, nämlich einem mit dem Betätigungshebel 11 verbundenen Oberteil 38 (in Figur 1 von links unten nach rechts oben schraffiert) und aus einem auf die Keg-Armatur (vgl. die Bezugszeichen 26 und 28 in Figur 3) aufdrückbaren Unterteil 39 (in Figur 1 von links oben nach rechts unten schraffiert), welches im Führungszylinder 32 gleitet. Der Oberteil 38 des Schiebers 4 wird im wesentlichen zwischen den erwähnten federnden Laschen 33, 34 aufgenommen. Der Oberteil 38 ist, wie dargestellt, mit dem Unterteil 39 verschraubt. Vor dem Zusammenschrauben dieser Teile wird der Ventilkörper 6 in den Unterteil 39 eingesetzt, in welchem er nach dem Aufschrauben des Oberteils unverlierbar gehalten ist. Der Ventilkörper 6 besteht ebenfalls aus Kunststoff.

Der aus den beiden Teilen 38, 39 bestehende Schieber 4 wird folgendermaßen in das Gehäuse 1 eingesetzt: der Oberteil wird von oben her zwischen die federnden Laschen 33, 34 eingeführt, der Unterteil 39 wird von unten her in den Führungszylinder 32 eingesetzt, nachdem vorher der Ventilkörper 6 in ihn eingebracht wurde. Anschließend werden die beiden Teile 38, 39, z. B. durch Verdrehen des Unterteils 39, miteinander verschraubt. Anschließend wird der Gehäusedeckel 21 auf das Gehäuse 1 aufgebracht und mit diesem fest verbunden. Wie dargestellt weist der Deckel 21 an seiner Innenseite Vorsprünge 41 auf, die sich beim Aufbringen des Deckels fest an die federnden Laschen 33, 34 anlegen und diese auf diese Weise zusammenhalten, so daß einerseits der Oberteil 38 des Schiebers 4 eine Führung erhält und andererseits der Laufweg des Schiebers 4 durch die oberen, umgebogenen Endabschnitte an den Laschen 33, 34 begrenzt ist.

Wegen der Schraubverbindung zwischen Oberteil 38 und Unterteil 39 können diese Teile leicht voneinander gelöst und nötigenfalls ausgewechselt werden. Anstatt durch Schraubverbindung könnten die Teile 38, 39 auch durch Bajonettverschluß oder dergleichen auswechselbar miteinander verbunden sein.

Der bereits erwähnte Dichtring 23 an der Unterseite des Gehäuses 1 besteht aus elastischem Material und ist nach dem Aufsetzen des Zapfkopfes auf die Keg-Armatur durch den unteren Ringbund 24 des Schiebers 4 (Figur 3) verformbar, so daß sich eine wirksame Abdichtung herstellen läßt. Der elastische Dichtring 23 weist eine axial verlaufende, ringförmige Aussparung 42 auf, mit welcher er formschlüssig auf einen komplementären, ebenfalls axial verlaufenden, ringförmigen Vorsprung 43 im Inneren des Gehäuses 1 aufgesteckt ist. Es wurde gefunden, daß sich mit Hilfe des derart gehaltenen Dichtrings 23 und des auf ihn einwirkenden Unterteils 39 des Schiebers 4 eine besonders gute Dichtwirkung erzielen läßt.

Bei der in Figur 4 dargestellten, abgewandelten Ausführungsform der Erfindung ist eine Federzunge nicht am Gehäuse 1, sondern am Betätigungshebel 11 angeordnet. Die in Figur 4 mit dem Bezugszeichen 44 bezeichnete Federzunge hat jenseits ihrer Verbindungsstelle mit dem Betätigungshebel 11 einen nach oben vorstehenden, relativ kurzen Arm 45. Eine Kante 47 der Federzunge 44 wirkt mit einer am Gehäuse 1 einstückig ausgebildeten Rastkante 46 zusammen, wenn der Betätigungshebel 11 von seiner oberen in die untere Betriebsstellung überführt ist, und hält hierdurch den Hebel 11 in dieser unteren Stellung. Durch Druck auf den Arm 45 kann die Rastzunge 44 verschwenkt und von der Rastkante 46 befreit werden, so daß der Betätigungshebel wieder in seine obere Stellung zurückgeführt werden kann. Auch in diesem Falle sind die von der Federzunge 44 und der zugeordneten Rastkante 46 gebildeten Feststellmittel wiederum einstückig am Gehäuse 1 und am Betätigungshebel 11 ausgebildet.

Bei dem in Figur 1 bis 3 dargestellten Zapfkopf handelt es sich wegen der erwähnten Gleitführung 3, mit welcher er an der Keg-Armatur befestigt wird, um ein sogenanntes "Flachfitting". Die in den Figuren 5 und 6 teilweise dargestellten Zapfköpfe entsprechen in ihrem oberen Teil genau den Zapfköpfen gemäß Figur 1 bis 3 oder 4. Sie weichen hiervon lediglich durch die Art der Verbindung des Zapfkopfes mit der Keg-Armatur ab. In Figur 5 ist ein Zapfkopf mit sogenanntem "Kombifitting" dargestellt, welches von dem "Flachfitting" gemäß Figur 1 bis 3 nur dadurch abweicht, daß der Unterteil 49 des Schiebers 4 anders ausgebildet ist, um an einer anderen, handelsüblichen Art von Keg-Armaturen anzugreifen. Der in Figur 6 dargestellte Zapfkopf wird nicht mit einer Gleitführung an die Keg-Armatur angeschlossen, sondern (in an sich bekannter Weise) mit einer Art Bajonettverschluß ("Korbfitting"), wobei der untere Teil 49 des Schiebers 4 wiederum entsprechend dem Unterteil 49 aus Figur 5 ausgebildet ist. Im übrigen entspricht auch der Zapfkopf gemäß Figur 6 genau demjenigen aus Figur 1 bis 3 oder 4.

Die Unterteilung des Schiebers 4 in die beiden lösbar miteinander verbundenen Teile 38 und 39 hat den Vorteil, daß an ein einziges Oberteil 38 wahlweise verschiedene Unterteile 39 angesetzt werden können, je nachdem ob es sich um ein Korb-, Flach- oder Kombifitting handelt.

## Patentansprüche

1. Zapfkopf für Keg-Armaturen mit einem Gehäuse (1), mit einem im Gehäuse beweglichen Schieber (4), mit einem am Gehäuse schwenkbar gelagerten, mit dem Schieber verbundenen Betätigungshebel (11), mit lösbaren Feststellungsmitteln (18, 31, 44, 46) für den Betätigungshebel, die als formschlüssig ineinandergreifende Rastglieder ausgebildet sind, von denen das eine in Richtung der Sperrstellung unmittelbar federbelastet ist, und mit Anschlüssen (2, 5) für Gas und Flüssigkeit, die durch den Schieber mit entsprechenden Durchlässen der Keg-Armaturen verbindbar sind,
**dadurch gekennzeichnet,**
daß das Gehäuse (1), der Schieber 84) der Betätigungshebel (11) und die Feststellmittel (18, 31; 44, 46) aus Kunststoff bestehen, daß die Feststellmittel eine in sich elastisch vorspannbare Federzunge (18, 44) umfassen, die mit einer Rastkante (31, 46) zusammenwirkt, und daß die Federzunge (18, 44) und die Rastkante (31, 46) einstückig am Gehäuse (1) und am Betätigungshebel (11) ausgebildet sind.

2. Zapfkopf nach Anspruch 1, dadurch gekennzeichnet, daß die Federzunge (18) am Gehäuse (1) und die Rastkante (31) am Betätigungshebel (11) ausgebildet sind.

3. Zapfkopf nach Anspruch 1, dadurch gekennzeichnet, daß die Federzunge (44) am Betätigungshebel (11) und die Rastkante (46) am Gehäuse (1) ausgebildet sind.

4. Zapfkopf nach Anspruch 1, dadurch gekennzeichnet, daß im Schieber (4) ein aus Kunststoff bestehender Rückschlagventilkörper (6) unverlierbar angeordnet ist.

5. Zapfkopf nach Anspruch 1, dadurch gekennzeichnet, daß der Schieber (4) aus zwei Teilen, nämlich einem mit dem Betätigungshebel (11) verbundenen Oberteil (38) und aus einem auf die Keg-Armatur aufdrückbaren Unterteil (39) besteht.

6. Zapfarmatur nach Anspruch 5, dadurch gekennzeichnet, daß Oberteil (38) und Unterteil (39) auswechselbar miteinander verbunden sind.

7. Zapfarmatur nach Anspruch 1, dadurch gekennzeichnet, daß das Gehäuse (1) einen Führungszylinder (32) für den unteren, der Keg-Armatur zugekehrten Bereich des Schiebers (4) aufweist und von diesem Führungszylinder (32) nach oben federnde Laschen (33, 34) abstehen, die den oberen Bereich des Schiebers (4) führen.

8. Zapfkopf nach Anspruch 7, dadurch gekennzeichnet, daß die Laschen (33, 34) einen oberen Anschlag für den Schieber (4) bilden und durch einen mit dem Gehäuse (1) verbundenen Deckel (21) fixiert sind.

9. Zapfkopf nach Anspruch 7, dadurch gekennzeichnet, daß der obere Rand (35) des Führungszylinders (32) einen unteren Anschlag für den Schieber (4) bildet.

10. Zapfkopf nach Anspruch 1, dadurch gekennzeichnet, daß im Gehäuse (1) ein mit der Keg-Armatur zusammenwirkender, vom axial beweglichen Schieber (4) verformbarer elastischer Dichtring (23) angeordnet ist, und der Dichtring (23) mit dem Gehäuse (1) durch axial verlaufende, komplementäre Ausnehmungen (42) und Vorsprünge (43) formschlüssig verbunden ist.

11. Zapfkopf nach Anspruch 1, dadurch gekennzeichnet, daß Schieber (4) und Gehäuse (1) aus Kunststoffen mit guten relativen Gleiteigenschaften bestehen, insbesondere Polyazetalharzen unterschiedlicher Härte.

12. Zapfkopf nach Anspruch 4, dadurch gekennzeichnet, daß der Rückschlagventilkörper (6) federbelastet ist.

13. Zapfkopf nach Anspruch 1, dadurch gekennzeichnet, daß ein oberer Rand (30) des Gehäuses (1) einen unteren Anschlag für den Schieber (4) bildet.

## Claims

1. A tap head for keg fittings comprising a housing (1), a slider (4) movable in the housing, an operating lever (11) connected to the slider and pivotably mounted on the housing, releasable securing means (18, 31, 44, 46) for the operating lever which are formed as positively interlocking detent elements, one of which is directly spring-loaded in the direction of the locked position, and connections (2, 5) for gas and liquid which can be connected to corresponding openings in the keg fittings by means of the slider, characterised in that the housing (1), the slider (4), the operating lever (11) and the securing means (18, 31; 44, 46) are of plastics material, in that the securing means comprise a spring tongue (18, 44) which can be reciliently pretensioned and co-operates with a detent edge (31, 46), and in that the a spring tongue (18, 44) and the detent edge (31, 46) are formed in one piece with the housing (1) and the operating lever (11).

2. A tap head according to claim 1, characterised in that the spring tongue (18) is formed on the housing (1) and the detent edge (31) on the operating lever (11).

3. A tap head according to claim 1, characterised in that the spring tongue (44) is formed on the operating lever (11) and the detent edge (46) on the housing (1).

4. A tap head according to claim 1, characterised in that a non-return valve element (6) of plastics material is undetachably arranged in the slider (4).

5. A tap head according to claim 1, characterised in that the slider (4) comprises two parts, namely an upper part (38) connected to the operating lever (11) and a lower part (39) which can be pressed onto the keg fitting.

6. A tap fitting according to claim 5, characterised in that the upper port (38) and lower part (39) are replaceably connected to each other.

7. A tap fitting according to claim 1, characterised in that the housing (1) has a guide cylinder (32) for the lower region of the slider (4) facing the keg fitting, and resilient strips (33, 34) project upwards from the said guide cylinder (32) and guide the upper region of the slider (4).

8. A tap head according to claim 7, characterised in that the strips (34) form an upper stop for the slider (4) and are fixed by a cover (21) connected to the housing (1).

9. A tap head according to claim 7, characterised in that the upper edge (35) of the guide cylinder (32) forms a lower stop for the slider (4).

10. A tap head according to claim 1, characterised in that a flexible sealing ring (23) which co-operates with the keg fitting and can be deformed by the axially movable slider (4) is arranged in the housing (1), and the sealing ring (23) is positively connected to the housing (1) by means of axially extending complementary recesses (42) and projections (43).

11. A tap head according to claim 1, characterised in that the slider (4) and housing (1) are of plastics material having good relative sliding properties, in particular polyacetal resins of various hardnesses.

12. A tap head according to claim 4, characterised in that the non-return valve element (6) is spring-loaded.

13. A tap head according to claim 1, characterised in that an upper edge (30) of the housing (1) forms a lower stop for the slider (4).

## Revendications

1. Tête de soutirage pour robinetteries de tonneaux, comportant un carter (1), un poussoir (4) mobile dans le carter, un levier d'actionnement (11) relié au poussoir et monté à pivotement sur le carter, des moyens de blocage amovibles (18, 31, 44, 46) associés au levier d'actionnement, qui sont réalisés sous forme d'organes d'arrêt mutuellement engagés par correspondance de formes, et dont l'un est directement sollicité par ressort en direction de la position de blocage, ainsi que des branchements (2, 5) de gaz et de liquide, qui peuvent être reliés par le poussoir à des passages correspondants des robinetteries de tonneaux, caractérisée en ce que le carter (1), le poussoir (4), le levier d'actionnement (11) et les moyens de blocage (18, 31; 44, 46) sont réalisés en matière plastique, en ce que les moyens de blocage comprennent une languette ressort (18, 44) pouvant être élastiquement précontrainte, qui coopère avec un bord d'arrêt (31, 46), et en ce que la languette ressort (18, 44) et le bord d'arrêt (31, 46) sont réalisés d'une pièce avec le carter (1) et avec le levier d'actionnement (11).

2. Tête de soutirage selon la revendication 1, caractérisée en ce que la languette ressort (18) est réalisée sur le carter (1), et le bord d'arrêt (31) sur le levier d'actionnement (11).

3. Tête de soutirage selon la revendication 1, caractérisée en ce que la languette ressort (44) est réalisée sur le levier d'actionnement (11), et le bord d'arrêt (46) sur le carter (1).

4. Tête de soutirage selon la revendication 1, caractérisée en ce qu'un clapet antiretour (6), réalisé en matière plastique, est disposé dans le poussoir (4).

5. Tête de soutirage selon la revendication 1, caractérisée en ce que le poussoir (4) est constitué de deux parties, dont une partie supérieure (38) reliée au levier d'actionnement (11), et une partie inférieure (39) pouvant être emmanchée sur la robinetterie de tonneau.

6. Tête de soutirage selon la revendication 5, caractérisée en ce que la partie supérieure (38) et la partie inférieure (39) sont mutuellement assemblées avec possibilité de remplacement.

7. Tête de soutirage selon la revendication 1, caractérisée en ce que le carter (1) présente un cylindre de guidage (32) pour la partie inférieure du poussoir (4), tournée vers la robinetterie de tonneau, et que des pattes élastiques (33, 34) partent en saillie vers le haut à partir de ce cylindre de guidage (32), et guident la partie supérieure du poussoir (4).

8. Tête de soutirage selon la revendication 7, caractérisée en ce que les pattes (33, 34) forment une butée supérieure pour le poussoir (4), et sont bloquées par un couvercle (21) assemblé au carter (1).

9. Tête de soutirage selon la revendication 7, caractérisée en ce que le bord supérieur (35) du cylindre de guidage (32) constitue une butée inférieure pour le poussoir (4).

10. Tête de soutirage selon la revendication 1, caractérisée en ce qu'un joint annulaire d'étanchéité élastique (23), coopérant avec la robinetterie de tonneau et pouvant être déformé par le poussoir axialement mobile (4), est disposé dans le carter (1), et ce joint annulaire d'étanchéité (23) est assemblé par correspondance de formes au carter (1) au moyen de saillies (43) et d'évidements complémentaires (42), s'étendant axialement.

11. Tête de soutirage selon la revendication 1, caractérisée en ce que le poussoir (4) et le carter (1) sont réalisés en matières plastiques présentant des propriétés satisfaisantes de glissement relatif, notamment en résines de polyacétal de duretés différentes.

12. Tête de soutirage selon la revendication 4, caractérisée en ce que le clapet antiretour (6) est sollicité par ressort.

13. Tête de soutirage selon la revendication 1, caractérisée en ce qu'un bord supérieur (30) du carter (1) constitue une butée inférieure pour le poussoir (4).
